# NEUE EUROPÄISCHE PATENTSCHRIFT

(11) **EP 0 048 327 B2**
(45) Veröffentlichungstag und Bekanntmachung des Hinweises auf die Entscheidung über den Einspruch: **28.12.1988**
(45) Hinweis auf die Patenterteilung: 25.01.1984
(21) Anmeldenummer: 81105940.1
(22) Anmeldetag: 28.07.1981
(51) Int. Cl.: F23J 3/00

(54) **Russbläseranordnung**
Soot blower arrangement
Arrangement pour un souffleur de suie

(30) Priorität: 19.09.1980 CH 7053/80
(43) Veröffentlichungstag der Anmeldung: 31.03.1982
(73) Patentinhaber: GEBRÜDER SULZER AKTIENGESELLSCHAFT, CH-8401 Winterthur (CH)
(72) Erfinder: Melcer, Henryk, CH-8472 Seuzach (CH)
(74) Vertreter: Sparing Röhl Henseler Patentanwälte

(56) Entgegenhaltungen:
- DE-A- 2 705 558
- DE-B- 2 399 514
- DE-C- 1 063 314
- US-A- 1 930 782
- US-A- 2 775 958
- US-A- 2 840 051

## Beschreibung

Die Erfindung betrifft eine Russbläseranordnung nach dem Oberbegriff des Patentanspruchs 1. Eine solche Anordnung ist aus der DE-C 1 063 314 bekannt, gemäss der die Düsen der Doppelrohre jeweils auf ein lockeres Bündel vertikaler Rohre gerichtet sind. Da diese Rohre sich teilweise beschatten, ist die Reinigungswirkung an den Rohren sehr unterschiedlich und daher der Russblaseeffekt verhältnismässig gering.

Es ist Aufgabe der Erfindung, die Russbläseranordnung mit den Merkmalen des Oberbegriffs so zu verbessern, dass sie in einem aus zusammengeschweissten Rohren gebildeten Gaszug dessen innere Oberfläche von Russ säubert.

Diese Aufgabe wird erfindungsgemäss durch die Merkmale des Kennzeichens des Anspruchs 1 gelöst. Hierdurch wird eine Flächenanströmung der Rohrwände erreicht, wobei die Strahlenenergie des Russblasemediums eine hohe Reinigungswirkung ergibt. Durch die prismatische Anordnung der Rohrwände wird der zusätzliche Vorteil erreicht, dass bei sehr grossen Wärme- übertragern einzelne Wände oder Teile davon in der Werkstatt mittels stationärer Einrichtungen fertiggeschweisst werden können und erst nach ihrem Transport zum Montageplatz zum prismatischen Gaszug zusammengefügt werden.

Durch das Verfahren nach Anspruch 2 kann im Betrieb der erfindungsgemässen Anordnung der Verbrauch an hochgespanntem Russblasemedium in einem erträglichen Rahmen gehalten werden, während gleichzeitig vermieden wird, dass sich in den Innenrohren Sekundärströmungen von schmutzigem Rauchgas ausbilden.

Aus der US-A 2775958 sind Doppelrohre mit Blasdüsen bekannt, die aber unter einem grossen Winkel gegen die zu reinigenden Rohrflächen gerichtet sind, was zu einem sehr schlechten Reinigungseffekt führt. Bei den Blasdüsen nach der US-A 1930782 wird nur ein Rohr längs einer Mantellinie vom Strahl bestrichen.

Die Erfindung wird nun an Hand der Zeichnung näher erläutert. Es zeigen:
Fig. 1: einen Längsschnitt durch ein erfindungsgemässes Doppelrohr im Bereich einer Düse.
Fig. 2: einen Längsschnitt durch ein Doppelrohr im Bereich einer Anschlussstelle.
Fig. 3: einen Grundriss durch einen quadratischen Rauchgaskanal mit vertikaler Achse.
Fig. 4: einen Vertikalschnitt nach IV-IV in Figur 3.
Fig. 5: einen Querschnitt durch ein Russbläserrohr im Bereich einer auswechselbaren Düse, in vergrössertem Massstab.

In Figur 1 ist ein aus einem Innenrohr 1 und einem dazu konzentrischen Aussenrohr 2 gebildetes Doppelrohr 3 dargestellt.

Das Innenrohr 1 ist an mehreren Stellen (gezeichnet ist nur eine Stelle) radial angebohrt, und in die Bohrungen sind Düsen 5 radial eingeschweisst. Diese Düsen bestehen aus kurzen Rohrabschnitten, die beidseitig konisch ausgedreht sind, mit einem grösseren Konusspitzenwinkel auf der dem Rohr 1 zugewendeten Eintrittsseite und einem kleineren Konusspitzenwinkel auf der Austrittsseite der Düse.

Diese Düsen sind sodann in Bohrungen des Aussenrohres 2 dicht eingeschweisst.

Zur Fertigung des Doppelrohres werden die Rohre 1 und 2 ineinander gesteckt und das Innenrohr so im Aussenrohr verkeilt, dass es längs einer Mantellinie anliegt. Dann werden beide Rohre gleichzeitig radial gebohrt, das Innenrohr ausgebaut und die Düsen 5 daran exakt radial angeschweisst. Hernach wird das Innenrohr 1 ins Aussenrohr 2 so eingebaut, dass die Düsen mit den Bohrungen im Aussenrohr 2 fluchten. Nun wird das Innenrohr 1 mit radial zu den Rohren in die Düsen eingeführten, diese hintergreifenden Werkzeugen auf die gewünschte Position angehoben und darauf die Schweissungen zwischen den Düsen 5 und dem Aussenrohr 2 ausgeführt.

Solche Doppelrohre 3 werden erfindungsgemäss beispielsweise in die Wand von gekühlten Rauchgaskanälen eingebaut. Diese Wände bestehen aus parallelen Rohren 10, die über jeweils zentral zwischen zwei Rohren angeordneten Rippen 11 miteinander verschweisst sind. In der Ebene solcher verschweisster Rohre sind jeweils im Bereich einer Kante zwischen zwei Rohrwänden Doppelrohre 3 angeordnet. Die Rohre 3 sind dabei so gedreht, dass die Achsen der Düsen fast parallel zur Nachbarwand, dieser eher etwas zugeneigt, ausgerichtet sind.

Wie Figur 4 zeigt, sind die Düsen zweier einander gegenüberliegenden Russbläserrohre 3, die derselben Wandebene zugeordnet sind, gegeneinandergesetzt versetzt angeordnet, so dass die Blas-Fächer aneinander anschliessen.

Die Wandrohre 10 und die Aussenrohre 2 sind, wie Figur 2 zeigt, an einem Verteiler 20 angeschlossen. Kurz oberhalb des Verteilers 20 durchdringt das Innenrohr 1 das Aussenrohr 2 in einem Bogen. Das Aussenrohr 2 ist im Bereich seines unteren Endes eingezogen und über eine Öffnung des Verteilers 20 an diesem angeschweisst. Die dem Aussenrohr 2 benachbarten Wandrohre 10 sind knieartig ausgebogen und unter etwa 45° ebenfalls am Verteiler 20 über eine Öffnung angeschweisst. Die nächsten Wandrohre 10 münden abwechslungsweise gerade oder über ein Kniestück in den Verteiler 20.

Die Rohre 1 sind über ein Ventil 25 mit einem nicht gezeichneten Blasmediumspeicher verbunden, der von einem Kompressor aufgeladen wird.

Als Blasmedium kann beispielsweise Rauchgas aus dem Rauchgaskanal verwendet werden. Dieses wird zweckmässig vor seiner Verwendung als Blasmedium von Schwebestoffen möglichst weitgehend befreit.

Das Reinigen der Wände geschieht im allgemeinen zyklisch, indem abwechslungsweise die Ventile 25 der einzelnen Innenrohre 1 kurzzeitig geöffnet werden.

Es kann zweckmässig sein, an den Ventilen 25 eine kleine Undichtheit vorzusehen, so dass - auch wenn sie geschlossen sind - den Düsen 5 stets eine geringe Menge Blasmedium zugeführt wird. Dadurch wird vermieden, dass sich bei geschlossenen Ventilen 25 in den Abschnitten zwischen den Düsen der Rohre 1 eine Sekundärströmung aufbaut, durch welche Asche und Schlakketeilchen in die Innenrohre 1 getragen werden könnten.

In Figur 5 ist statt einer einstückigen Düse 5 eine Hülse 6 mit Innengewinde zwischen Innenrohr 1 und Aussenrohr 2 eingeschweisst. In die Hülse 6 ist eine auswechselbare Düse 7 eingeschraubt.

## Patentansprüche

1. Russbläseranordnung zum Reinigen der Oberfläche einer Vielzahl von einen Wärmeübertrager bildenden, vertikalen Rohren, von denen mehrere als Doppelrohre ausgebildet sind, wobei der Ringraum zwischen Aussen- und Innenrohr jedes Doppelrohres dem Innenraum der übrigen Rohre parallelgeschaltet ist, wobei jeweils der Innenraum der Innenrohre an eine Zufuhrleitung für ein Russblasemedium angeschlossen ist und jeweils mehrere Düsen seitlich an den Innenrohren angeschlossen sind und die Wand der Aussenrohre durchdringen, mit der sie dicht verschweisst sind, und wobei die Rohre und die Doppelrohre über Stege zu einer einen Rauchgaskanal begrenzenden gasdichten Wand zusammengeschweisst sind, dadurch gekennzeichnet, dass die Wand ein, vorzugsweise reguläres, Prisma bildet, dass die Doppelrohre im Bereich der Kanten des Prismas angeordnet sind und dass die Düsen jedes Doppelrohres so gerichtet sind, dass die aus ihnen austretenden Strahlen des Russblasemediums jeweils jene Prismenwand bestreichen, die im Bereich des betreffenden Doppelrohres an die Prismenwand anstösst, in der sich das Doppelrohr befindet.

2. Verfahren zum Betrieb einer Anordnung nach Anspruch 1, dadurch gekennzeichnet, dass die Innenrohre jeweils abwechslungsweise für kurze Zeitintervalle als Russblaserohre in Betrieb gesetzt werden und dass ihnen in der Zwischenzeit eine stark reduzierte Menge an Russblasemedium zugeführt wird.

## Revendications

1. Installation d'évacuation de suies par soufflage en vue de nettoyer la surface d'un grand nombre de tubes verticaux formant un échangeur de chaleur et parmi lesquels plusieurs sont réalisés sous la forme de tubes doubles, l'espace annulaire entre les tubes externe et interne de chaque tube double étant agencé en parallèle avec l'espace interne des autres tubes, l'espace interne de chaque tube interne étant raccordé à un conduit d'admission d'un fluide d'évacuation des suies par soufflage et plusieurs buses étant chacune raccordées latéralement aux tubes internes et traversant la paroi des tubes externes à laquelle elles sont soudées hermétiquement, les tubes et les tubes doubles étant solidarisés par soudage par l'intermédiaire de membrures à une paroi étanche aux gaz délimitant un canal à gaz de fumées, caractérisée par le fait que la parois forme un prisme de préférence régulier, par le fait que les tubes doubles sont disposés au voisinage des arêtes du prisme et par le fait que les buses de chaque tube double sont orientées de telle manière que les jets de fluide d'évacuation des suies, qui en sortent, balaient à chaque fois la paroi du prisme qui rencontre, à proximité du tube double considéré, la paroi du prisme dans laquelle le tube double se trouve.

2. Procédé pour faire fonctionner une installation selon la revendication 1, caractérisé par le fait que les tubes internes sont chacun mis en fonction alternativement et pour de courts intervalles de temps en tant que tubes d'évacuation des suies par soufflage et par le fait que, dans l'entre-temps, est délivrée à ces tubes une quantité fortement réduite de fluide d'évacuation des suies par soufflage.

## Claims

1. A soot blower arrangement for cleaning the surface of a number of vertical tubes of a heat exchanger, some of the tubes being double tubes, the annular gap between the outer tube and inner tube of every double tube being connected in parallel to the interior of the other tubes, the interior of the inner tubes being connected to a supply line for a soot-blowing medium, a number of nozzles being connected laterally to the inner tubes and extending through, and being sealingly welded to, the wall of the outer tubes, the single tubes and the double tubes being welded together by way of webs to form a gas-tight wall bounding a flue gas passage, characterised in that the wall forms a preferably regular prism, the double tubes are disposed near the prism edges and the nozzles of each double tube extend in a direction such that the streams of soot-blowing medium issuing from them contact that prism wall which in the region of the particular double tube concerned abuts the prism wall in which the double tube is disposed.

2. A method of operating an arrangement according to claim 1, characterised in that the inner tubes are operated alternately for brief intervals as soot-blowing tubes and in the between-blowing intervals are supplied with a greatly reduced quantity of soot-blowing medium.
